# DEMANDE DE BREVET EUROPEEN

(11) **EP 0 229 617 A1**
(43) Date de publication de la demande: **22.07.1987**
(21) Numéro de dépôt: 87100050.1
(22) Date de dépôt: 05.01.1987
(51) Int. Cl.: H01Q 3/12

(54) **Dispositif d'orientation d'une antenne permettant de réaliser un balayage selon deux directions orthogonales**

(30) Priorité: 09.01.1986 FR 8600223
(71) Demandeur: ALCATEL ESPACE, F-92407 Courbevoie Cédex (FR)
(72) Inventeur: Capdepuy, Marc, F-31470 St. Lys (FR); Lenormand, Régis, F-31000 Toulouse (FR); Renaud, Daniel, F-31270 Cugnaux (FR)
(74) Mandataire: Weinmiller, Jürgen

(57) **Abrégé**

Dispositif d'orientation d'une antenne permettant de réaliser un balayage selon deux directions orthogonales comprenant une source (20) fixe, émettant un faisceau (21) radioélectrique, associée à deux réflecteurs principal (10) et secondaire (11) en offset, un ensemble d'au moins trois miroirs (14, 15, 17) dont le premier (14) est aligné avec le réflecteur secondaire (11) et dont le deuxième (15) et le troisième (17) miroirs sont solidaires de deux mécanismes (16, 18) d'entraînement en rotation suivant deux axes (Δ, Δʹ) de directions orthogonales. Les réflecteurs principal (10), et secondaire (11), le premier (14) et le second (15) miroirs sont mécaniquement solidaires entre eux pour former un ensemble mobile. Le second mécanisme (18) entraîne à la fois le miroir (17) et cet ensemble mobile (10, 11, 14, 15).

Application au domaine spatial.

## Description

La présente invention se rapporte à un dispositif d'orientation d'une antenne permettant de réaliser un balayage selon deux directions orthogonales.

Pour réaliser ce type de balayage on peut utiliser un système d'entraînement, par exemple cardan selon deux axes X-Y, qui oriente l'ensemble d'une antenne. Mais la source, et éventuellement les équipements radioélectriques, doivent alors être entraînés ce qui provoque une augmentation de la masse et l'apparition de problème de liaisons électriques avec le support.

On peut également utiliser un tel système pour entraîner uniquement le réflecteur placé en offset, la source restant fixe. Mais le mouvement du réflecteur par rapport à la source entraîne alors une défocalisation qui peut avoir une incidence sur la loi de phase du rayonnement lorsque le débattement est important et lorsque l'on travaille à des fréquences élevées par exemple supérieures à 20 GHz.

Pour pallier ces inconvénients l'invention a pour objet un dispositif délivrant un faisceau orientable suivant deux axes orthogonaux et permettant un balayage X-Y.

La présente invention présente à cet effet un dispositif d'orientation d'une antenne permettant de réaliser un balayage selon deux directions orthogonales comprenant une source fixe, émettant un faisceau radioélectrique, associée à deux réflecteurs principal et secondaire en offset, caractérisé en ce qu'il comprend un ensemble d'au moins trois miroirs dont le premier est aligné avec le réflecteur secondaire et dont le deuxième et le troisième sont solidaires de deux mécanismes d'entraînement en rotation suivant deux axes de directions orthogonales, la direction de l'axe moyen du faisceau entre ces deux derniers miroirs étant celle du faisceau rayonné par le réflecteur principal, l'axe de rotation du premier mécanisme étant colinéaire avec l'axe moyen du faisceau entre le premier et le second miroir, l'axe de rotation du deuxième mécanisme étant colinéaire avec l'axe moyen du faisceau issu de la source et qui arrive sur le troisième miroir, et en ce que les réflecteurs principal, et secondaire, le premier et le second miroirs sont mécaniquement solidaires entre eux pour former un ensemble mobile et en ce que le second mécanisme entraîne à la fois le troisième miroir et cet ensemble mobile.

Cette invention présente l'avantage d'utiliser deux réflecteurs en offset ce qui évite les zones d'ombre pour le rayonnement émis par le réflecteur principal, et rend l'ensemble du dispositif particulièrement compact.

Elle permet en outre d'obtenir une orientation du faisceau rayonnépar l'antenne sans avoir recours à une défocalisation de source ou à un déplacement du réflecteur entraînant des aberrations sur le rayonnement.

Les caractéristiques et avantages de l'invention ressortiront d'ailleurs de la description qui va suivre, à titre d'exemple préférentiel, en référence aux dessins annexés sur lesquels :
- la figure 1 illustre une représentation schématique partielle du dispositif selon l'invention,
- la figure 2 illustre une représentation schématique en perspective du dispositif selon l'invention.

Le dispositif de l'invention est composé de :
- un axe Δ de direction parallèle à OX qui supporte la partie supérieure de l'antenne,
- un axe Δʹ de direction parallèle à OY qui supporte la partie centrale de l'antenne et l'axe Δ,
- une partie fixe solidaire de la source.

Le dispositif de l'invention comprend donc un premier ensemble mobile autour de l'axe Δ qui comporte :
- un réflecteur principal 10 en offset c'est-à-dire décalé par rapport au sommet de la parabole qu'il constitue, et dont le centre se trouve sur une droite de direction OZ perpendiculaire aux deux axes Δ et Δʹ,
- un réflecteur secondaire, ou subréflecteur, 11 en offset,
- éventuellement une lentille 12 pour focaliser le faisceau radioélectrique 21,
- un premier miroir 14 qui oriente le faisceau 21,
- un second miroir 15 qui permet d'avoir deux axes orthogonaux.

Cet ensemble se monte sur l'axe d'un mécanisme 16 qui peut développer un couple moteur suffisamment important pour entraîner la charge et qui a une précision de pointage importante compte tenu de la largeur du faisceau.

Le dispositif comprend un second ensemble qui comporte :
- un troisième miroir 17 centré sur l'axe Δʹ,
- la partie mobile d'un mécanisme 18 solidaire de ce miroir 17.

Le mécanisme 18 d'entraînement autour de l'axe Δʹ peut être identique au mécanisme d'entraînement 16 autour de l'axe Δ. Les débattements et les contraintes sont sensiblement les mêmes.

Le dispositif comprend, enfin, une partie fixe solidaire du support de l'antenne dont les éléments peuvent être reliés mécaniquement entre eux ou être rattachés individuellement. Cette partie fixe comporte :
- Le support du mécanisme 18 d'entraînement autour de l'axe Δʹ,
- un quatrième miroir 19,
- un ensemble source 20 qui délivre le faisceau radioélectrique 21.

Ce dispositif qui a sa source 20 fixe présente le grand avantage d'éviter d'utiliser joints tournants et enrouleur de câble, et d'avoir à entraîner les équipements radioélectriques. Il permet, de plus, une diminution de la masse à orienter et une limitation des couples perturbateurs.

La source 20 émet un faisceau radioélectrique 21 qui se réfléchit successivement sur les quatre miroirs 19, 17, 15, 14 avant d'être éventuellement focalisé par la lentille convergente 12 et d'atteindre le subréflecteur 11 puis le réflecteur principal 10.

Le mécanisme 18 entraîne en rotation (22) le miroir 17 suivant un axe Δʹ ; de direction parallèle à la direction OY, correspondant à l'axe moyen du faisceau 21 entre le miroir 19 et le miroir 17. Le miroir 17 renvoit le faisceau 21 à 90° vers le miroir 15.

L'axe moyen du faisceau 21 entre les miroirs 17 et 15, coïncidant avec l'axe OZ, correspond à l'axe de rayonnement de l'antenne, c'est-à-dire du faisceau réfléchi 24 par le réflecteur principal 10.

Le miroir 15 est solidaire de l'ensemble constitué du miroir 14, de la lentille 12, du réflecteur secondaire 11, et du réflecteur principal 10.

Cet ensemble 15, 14, 12, 11, 10 est orienté mécaniquement en rotation (23), à l'aide du mécanisme 16 autour de l'axe Δ qui est l'axe moyen du faisceau 21 entre les miroirs 15 et 14.

Le miroir 15 reçoit donc le faisceau 21 en provenance du miroir 17 et effectue un changement de plan pour l'envoyer en direction du miroir 14 qui positionne ledit faisceau 21 en position centrée sur la lentille 12.

Les deux mécanismes 18 et 16 sont donc positionnés de telle façon que leurs axes de rotation Δʹ et Δ soient confondus avec l'axe moyen du faisceau qui, respectivement, atteint le miroir 17 ou qui quitte le miroir 15, et soient de directions orthogonales entre eux.

Les deux miroirs 17 et 15 sont entraînés en rotation par les mécanismes 18 et 16 suivant les axes Δʹ et Δ. Mais chacun de ces deux mécanismes entraîne à la fois le miroir placé sur son axe et la partie supérieure de l'antenne, suivant l'axe OZ.

Le couple d'entraînement de ces mécanismes est supérieur au couple nécessaire à l'entraînement de l'antenne.

La structure mécanique de liaison entre les différents ensembles, qui doit être adaptée aux contraintes d'environnement, est du domaine connu de l'homme de l'art et n'a donc pas été représentée sur les figures.

Les deux mécanismes d'entraînement 18 et 16 peuvent être identiques et comporter un système de démultiplication qui a l'avantage de diminuer la valeur du pas de pointage et d'augmenter le couple d'entraînement.

Chaque mécanisme d'entraînement 18 ou 16 comporte un système de codage angulaire par exemple un résolveur ou un codeur optique associé à un ensemble moteur.

Il est bien entendu que la présente invention n'a été décrite et représentée qu'à titre d'exemple préférentiel et que l'on pourra remplacer chacun de ses éléments constitutifs par des éléments équivalents sans pour autant sortir du cadre de l'invention.

Ainsi les différents miroirs 19, 17, 15, 14, peuvent être plans ou conformés, suivant les applications. Aux fréquences élevées le faisceau 21 issu de la source peut être parallèle et les miroirs 19, 17, 15 et 14 sont alors plans.

Ainsi le miroir 19 est facultatif, la source 20 pourrait, en effet, envoyer un faisceau qui atteigne directement le miroir 17. Mais ce miroir a l'avantage de permettre un meilleur positionnement de cette source 20. Ce miroir 19 pourrait, de manière connue de l'homme de l'art, être remplacé par un ensemble de plusieurs miroirs.

Ainsi la lentille 12 peut être supprimée si le faisceau issu du miroir 14 est correctement focalisé pour intercepter le subréflecteur 11.

Le système d'orientation d'antenne a été représenté avec une antenne travaillant en émission, mais il en serait de même avec une antenne travaillant en réception.

## Revendications

1/ Dispositif d'orientation d'une antenne permettant de réaliser un balayage selon deux directions orthogonales comprenant une source (20) fixe émettant un faisceau (21) radioélectrique associée à deux réflecteurs principal (10) et secondaire (11) en offset, caractérisé en ce qu'il comprend un ensemble d'au moins trois miroirs (14, 15, 17) dont le premier (15) est aligné avec le réflecteur secondaire (11) et dont le deuxième (15) et le troisième (17) sont solidaires de deux mécanismes (16, 18) d'entraînement en rotation suivant deux axes (Δ, Δʹ) de directions orthogonales, la direction de l'axe moyen du faisceau parallèle entre ces deux derniers miroirs (15, 17) étant celle du faisceau (24) rayonné par le réflecteur principal (10), l'axe de rotation du premier mécanisme (16) étant colinéaire avec l'axe moyen du faisceau parallèle entre le premier (14) et le second (15) miroirs, l'axe de rotation du deuxième mécanisme (18) étant colinéaire avec l'axe moyen du faisceau parallèle issu de la source (10) et qui arrive sur le troisième miroir (17), et en ce que les réflecteurs principal (10), et secondaire (11), le premier (14) et le second (15) miroirs sont mécaniquement solidaires entre eux pour former un ensemble mobile et en ce que le second mécanisme (18) entraîne à la fois le miroir (17) et cet ensemble mobile (10, 11, 14, 15).

2/ Dispositif selon la revendication 1, caractérisé en ce qu'un ensemble d'au moins un miroir (19) est disposé entre la source (10) et le troisième miroir (17).

3/ Dispositif selon l'une quelconque des revendications 1 ou 2, caractérisé en ce qu'une lentille (12) est disposée entre le miroir (14) et le réflecteur secondaire (11).

4/ Dispositif selon l'une quelconque des revendications 1 à 3, caractérisé en ce que les miroirs (14, 15, 17, 19) sont des miroirs plans.

5/ Dispositif selon l'une quelconque des revendications 1 à 3, caractérisé en ce que les miroirs (14, 15, 17, 19) sont des miroirs conformés.

6/ Dispositif selon l'une quelconque des revendications 1 à 5, caractérisé en ce que les mécanismes d'entraînement (16, 18) comportent chacun un système de démultiplication.

7/ Dispositif selon l'une quelconque des revendications 1 à 6, caractérisé en ce que chaque mécanisme d'entraînement (16, 18) comporte un système de codage angulaire.
